# EUROPÄISCHE PATENTSCHRIFT

(11) **EP 0 056 085 B1**
(45) Veröffentlichungstag und Bekanntmachung des Hinweises auf die Patenterteilung: **11.09.1985**
(21) Anmeldenummer: 81108176.9
(22) Anmeldetag: 09.10.1981
(51) Int. Cl.: H01H 51/22, H01H 50/04

(54) **Polarisiertes elektromagnetisches Relais**
Polarised electromagnetic relay
Relais électromagnétique polarisé

(30) Priorität: 13.01.1981 DE 3100817
(43) Veröffentlichungstag der Anmeldung: 21.07.1982
(73) Patentinhaber: SIEMENS AKTIENGESELLSCHAFT, 80333 München (DE)
(72) Erfinder: Schedele, Helmut, Ing.-grad., D-8918 Diessen (DE)

## Beschreibung

Die Erfindung bezieht sich auf ein polarisiertes elektromagnetisches Relais mit einem als Grundkörper dienenden einteiligen Spulenkörper mit einer im Inneren des Spulenkörpers etwa axial angeordneten, ferromagnetischen Kontaktzunge, welche mit einem Ende an einem parallel zur Spulenachse in beiderseitigen Nuten des Spulenkörpers eingesteckten, sich mit mindestens einem langgestreckten Abschnitt im wesentlichen durch die gesamte Wicklungslänge erstreckenden, ferromagnetischen Träger befestigt ist und mit ihrem entgegengesetzten Ende zwischen zwei abgewinkelten, durch Steckbefestigung in dem Spulenflansch gehaltenen Polblechen eines Dauermagneten bewegbar ist, wobei beide Polbleche parallel zur Kontaktzunge verlaufende kontaktgebende Abschnitte aufweisen.

Ein derartiges Relais ist aus der FR-A-2 392 486 (bzw. DE-B-2 723 220) bekannt. Dort ist ein sehr hochwertiges Relais beschrieben, bei dem durch die stirnseitige Ankopplung des Dauermagneten an die Polschuhe und durch zusätzliche Flußführungslappen dieser Polschuhe sowohl ein guter Schluß des Dauermagnetkreises als auch eine gute Ankopplung des Steuerflußkreises erreicht wird. Der Träger für die Kontaktzunge im Inneren des Spulenkörpers ist als langgestrecktes Justierblech ausgebildet, welches nach dem hermetisch dichten Vergießen des gesamten Relais noch durch ein von außen angelegtes Magnetfeld zur Justierung der Kontaktzunge deformiert werden kann.

Dieses bekannte Relais ist in seiner gesamten Konstruktion darauf abgestellt, daß in jedem Fall alle Teile des Relais in der Schutzkappe vergossen werden. Für die dort vorgesehene magnetische Justierung ist außerdem eine spezielle Vorrichtung für die Erzeugung von Magnetimpulsen und für die jeweilige Messung der Ankerstellung bei jedem Justierschritt erforderlich. Die Entwicklung solcher Vorrichtungen kann jedoch dann unrentabel sein, wenn die Anforderungen an das Relais nicht so hoch gestellt und nur verhältnismäßig kleine Stückzahlen gebraucht werden. In solchen Fällen kann eine möglichst einfache und billige Konstruktion verlangt werden.

Bei dem bekannten Relais ist jedoch wegen der ohnehin nach der Montage vorgenommenen magnetischen Justierung von der Konstruktion her kein besonderer Wert darauf gelegt, bereits durch die mechanische Montage eine genaue Zuordnung zwischen Kontaktzunge bzw. ihrem Träger einerseits und den Polblechen andererseits zu erreichen.

Aufgabe der Erfindung ist es, ein Relais der eingangs genannten Art von der Konstruktion her so zu gestalten, daß der Träger für die Kontaktzunge und die Polbleche aufgrund einer außerhalb vorgenommenen Vorjustierung und der Montage in dem Spulenkörper schließlich in genau definierter Position zueinander liegen.

Erfindungsgemäß wird diese Aufgabe dadurch gelöst, daß die Nuten im Inneren des Spulenkörpers über dessen gesamte Länge bis zu den Polblechen verlaufen, daß die Unterseiten der Nuten in den die Polbleche tragenden Spulenflansch verlängert sind und damit durchgehende beiderseitige Auflageflächen sowohl für den Träger als auch für einen mit ihm fluchtenden kontaktgebenden Abschnitt des einen Polbleches bilden, während das zweite Polblech mit seinem kontaktgebenden Abschnitt auf einer in dem gleichen Spulenflansch angeformten Auflageschulter aufliegt, und daß der Träger sich durchgehend, d. h., mit vollem Querschnitt, über die gesamte Breite zwischen den beiden Nuten erstrecKt.

Bei dem erfindungsgemäß gestalteten Relais ist der Träger in den Nuten des Spulenkörpers bis zu seinem Ende beiderseits fest verankert. Dadurch ist er zwar nicht magnetisch justierbar, aber damit eröffnet sich die Möglichkeit, vor dem Einstecken des Trägers in den Spulenkörper die an ihm befestigte Kontaktzunge in einer Montagevorrichtung zu justieren. Die Kontaktzunge wird dabei gegenüber dem Träger justiert; da aber der Träger durch seine lange Führung im Spulenkörper gegenüber den ebenfalls in Führungen eingesteckten Polblechen genau positioniert ist und die Führungen des Trägers und des einen Polbleches ineir nder übergehende Auflageflächen besitzen, ist damit die Kontaktzunge auch gegenüber den Polblechen recht gut justiert. Diese Justierung bleibt beim Einstecken des Trägers in den Spulenkörper erhalten.

Ein weiterer Vorteil des erfindungsgemäß gestalteten Trägers für die Kontaktzunge besteht darin, daß er den Magnetfluß, d. h., insbesondere den Steuerfluß, praktisch im gesamten Bereich innerhalb der Spulenwicklung führt und dadurch den Magnetkreis des Relais verbessert. Die Kontaktzunge, die zur Erzielung einer geringen Masse und einer hohen Elastizität einen relativ geringen Querschnitt besitzt, braucht beim Schalten lediglich einen verhältnismäßig kleinen Spalt zwischen dem Träger und dem mit ihm fluchtenden Polblech zu überbrücken.

Eine weitem Verbesserung der Stabilität und Montagegenauigkeit des Trägers für die Kontaktzunge und zugleich eine Verbesserung des Magnetkreises erreicht man dadurch, daß der Träger zwei langgestreckte, in zwei parallelen Ebenen angeordnete und die Kontaktzunge zwischen sich einschließende Abschnitte aufweist, von denen jeder in Nuten angeordnet ist und jeweils mit einem der Polbleche fluchtet.

In einer zweckmäßigen Ausführungsform des Relais ist der die Polbleche aufnehmende Spulenflansch stirnseitig geschlossen und bildet eine nach oben offene Kammer, welche Führungsnuten für die beiden Polbleche und Durchbrüche nach unten zur Anschlußseite des Relais für an den Polblechen angeformte Anschlußstifte aufweist sowie an ihrer Oberseite einen umlaufenden, mit einem ebenen Deckel abschließbaren Rand besitzt. Diese Ausbildung des Spulenflansches als nach oben offene Kammer vereinfacht die Montage insofern, als die Polbleche selbst ganz in der Kammer aufgenommen werden. Damit brauchen keine Spalte zwischen Polblechen und Spulenkörper abgedichtet zu werden. Durch Aufsetzen des ebenen Deckels, beispielsweise aus Kunststoff, auf den ebenfalls aus Kunststoff bestehenden Rand des Spulenkörperflansches wird diese Kammer verschlossen. Damit ist das Relais mit einer aufgesetzten ferromagnetischen Kappe, welche auch zur Flußführung dient, staubdicht geschlossen und einsatzfähig. Auch ein hermetischer Abschluß ist möglich. Zu diesem Zweck wird die Kappe in üblicher Weise mit Vergußmasse gefüllt, wobei auch die Durchbrüche der Anschlußstifte mit abgedichtetet werden.

Die langgestreckten Abschnitte des Trägers sowie die Kontaktflächen der Kontaktzunge und der Polbleche können jeweils parallel zur Anschlußebene des Relais liegen. In einer anderen Ausführungsform kann die Funktionslage um 90° bezüglich der Spulenachse gedreht werden, so daß die Polflächen und die langgestreckten Abschnitte des Trägers jeweils senkrecht zur Anschlußebene des Relais liegen.

Der Träger der Kontaktzunge besitzt in üblicher Weise an der den Polblechen entgegengesetzten Seite des Spulenkörpers einen angeformten Anschlußstift. Dabei ist es zweckmäßig, zur Verbesserung der magnetischen Ankopplung des Trägers an die ferromagnetische Gehäusekappe diesen mit einem großflächigen Flußübergangsblech zu versehen, welches parallel zur Stirnwand der Gehäusekappe auf der Stirnseite des Spulenkörpers aufliegt.

Die Erfindung wird nachfolgend an Ausführungsbeispielen anhand der Zeichnung näher erläutert. Es zeigen
Fig. 1 bis 4 ein erfindungsgemäßes Relais in verschiedenen Ansichten,
Fig. 5 bis 8 eine Abwandlung des vorgenannten Relais mit gedrehter Funktionslage der Kontaktzunge.

Das Relais nach den Fig. 1 bis 4 besitzt einen Spulenkörper 1, in dessen Innerem ein Kontaktraum 2 mit einer etwa axial angeordneten Kontaktzunge 3 liegt. Diese Kontaktzunge 3 ist an ihrem Befestigungsende 3a mit einem abgekröpften Lappen 4 eines Trägers 5 über einen Schweißpunkt 4a verbunden. Dieser Träger 5 besteht aus ferromagnetischem Material und besitzt einen langgestreckten Abschnitt 6, welcher parallel zur Kontaktzunge 3 in Nuten 7 und 8 des Spulenkörpers eingesteckt ist. Der Abschnitt 6 ist so lang ausgeführt, daß er sich im wesentlichen durch die ganze Länge der Spulenwicklung 9 erstreckt und mit seinem freien Ende 6a bis in die Nähe der Polbleche 10 und 11 reicht.

Die Polbleche 10 und 11 sitzen in einer Kammer 12 des Spulenflansches 1a und sind dort in Nuten 13 bzw. 14 gehalten. Sie sind gekröpft ausgebildet und schließen mit ihren Abschnitten 10a, 11a einen in der Kammer 12 angeordneten Dauermagneten 15 ein, welcher im vorliegenden Beispiel unsymmetrisch zur Erzielung einer monostabilen Schaltcharakteristik angeordnet ist. Die Abschnitte 10b und 11 b schließen zwischen sich das freie Ende 3b der Kontaktzunge 3 ein. Sie sind ebenso wie das Ende der Kontaktzunge mit Kontaktwerkstoff belegt und bilden mit der Kontaktzunge jeweils Arbeitsluftspalte und Kontaktstellen. Das freie Ende 3b der Kontaktzunge ist in bekannter Weise zur Erzielung einer Doppelkontaktgabe gabelförmig gespalten.

Die Polbleche 10 und 11 besitzen jeweils angeformte (oder auch angeschweißte) Anschlußstifte 10c und 11c, welche in Durchbrüchen 16 bzw. 17 des Spulenkörpers von der Kammer 12 zur Anschlußseite des Relais geführt sind. Die Kammer 12 ist stirnseitig mit einer Abschlußwand 18 versehen und besitzt, abgesehen von den erwähnten Durchbrüchen 16 und 17, nur nach oben eine Öffnung, durch die der Dauermagnet 15 sowie die Polbleche 10 und 11 eingesetzt werden können. Diese Öffnung kann auf einfache Weise mit einem ebenen Deckel 19 verschlossen werden, der einfach auf den umlaufenden Rand 20 aufgesetzt und in geeigneter Weise, durch Kleben, Schweißen oder dergl., mit dem Spulenkörper verbunden wird.

Der Träger 5 für die Kontaktzunge ist im Bereich des Spulenflansches 1b rechtwinklig abgebogen und mit einem großflächigen Flußübergangsblech 21 versehen, an welchem außerdem ein Anschlußstift 22 angeformt ist. Mit diesem Flußübergangsblech 21 wird eine gute Ankopplung des Trägers an die ferromagnetische Gehäusekappe 23 erreicht, welche über den Spulenkörper gesetzt ist und neben der Schließung des Magnetkreises auch eine magnetische Abschirmung des Relais bewirkt. Durch Ausgießen der Kappe 23 mit Vergußmasse 24 kann das Relais hermetisch abgedichtet werden. Um dabei das Einfließen der Vergußmasse in den Innenraum 2 zu vermeiden, wird in diesem Fall die Öffnung des Spulenflansches 1 b zuvor mit einem Vlies 25 abgedeckt.

Die magnetsich leitende Kontaktzunge 3 ist durch Schweißung, Nietung oder auch Verschraubung am Träger 5 bzw. an dem Lappen 4 befestigt. Vor der Montage des Trägers im Spulenkörper erfolgt die Justierung der Kontaktzunge in einer Justiervorrichtung, wobei die Kontaktzunge durch Biegen des Lappens 4 in eine genau definierte Stellung gegenüber dem langgestreckten Abschnitt 6 des Trägers gebracht wird. Danach kann diese Montageeinheit in das Spulenkörperrohr eingeschoben werden, wobei sich die Stellung der Kontaktzunge nicht mehr verändert. Um auch für die Polbleche eine definierte Stellung festzulegen, besitzt der Spulenkörper eine Auflageschulter 26 für den kontaktgebenden Abschnitt 11 b des Polbleches 11 sowie beidseitige Auflagestellen 27 der Nuten 7 und 8 für den kontaktgebenden Abschnitt 10b des Polbleches 10. Die Auflagestellen 27 werden sowohl für das Flußführungsblech 6 als auch für den Abschnitt 10b des Polbleches 10 durch die Unterseiten der Nuten 7 und 8 gebildet. Durch eine kappenförmige Warze 6b wird das Flußführungsblech 6 gegen die Auflagestellen 27 gepreßt, so daß es mit dem Abschnitt 10b fluchtet. Zusätzlich zu dieser mechanisch definierten Positionierung der funktionell zusammengehörenden Relaisteile ist noch ein Abgleich des Dauermagneten vorgesehen, der eine endgültige Einstellung der Relaiskennwerte erbringt.

Die Fig. 5 bis 8 zeigen eine abgewandelte Ausführungsform des erfindungsgemäßen Relais, ebenfalls in verschiedenen Ansichten. Dieses nur teilweise dargestellte Relais besitzt einen Spulenkörper 31 mit einem im Spulenrohr liegenden Kontaktraum 32, in welchem eine Kontaktzunge 33 etwa achsparallel angeordnet ist. Gegenüber dem Relais nach den Fig. 1 bis 4 ist hier die Kontaktzunge um 90° um die Spulenachse gedreht, so daß ihre Hauptebene und auch die Kontaktflächen senkrecht auf der Anschlußebene des Relais stehen. Die Kontaktzunge 33 ist mit ihrem Befestigungsende 33a zwischen zwei Justierlappen 34 und 34' eines Trägers 35 befestigt, welcher zwei Flußführungsbleche 36 und 36' besitzt, die parallel zur Kontaktzunge bis in die Nähe der nicht gezeigten Polbleche verlaufen und die Kontaktzunge zwischen sich einschließen.

Ansonsten ist dieses Relais ähnlich aufgebaut wie das vorher beschriebene. Die Flußführungsbleche 36 und 36' sind in Nuten 37 und 38 bzw. 37' und 38' des Spulenkörpers geführt. Eine Spulenwicklung 39 ist auf den Spulenkörper 31 aufgebracht. Das Ende 33b der Kontaktzunge 33 wirkt mit den Kontaktflächen von Polblechen zusammen, die in gleicher Weise abgekröpft ausgebildet sind wie bei dem Beispiel von Fig. 1.

Im Bereich des Spulenflansches 31b besitzt der Träger 35 in Verlängerung der beiden Flußführungsbleche 36 und 36' jeweils Flußübergangsbleche 51 und 51' mit einem angeformten Anschlußstift 52. Das gesamte Relais ist mit einer ferromagnetischen Kappe 53 umgeben und nach Bedarf mit Vergußmasse 54 abgedichtet, wobei ein Vlies 55 das Eindringen der Vergußmasse in den Spuleninnenraum verhindert. Der Anschlußstift 52 der Kontaktzunge, die Anschlußstifte der Polbleche sowie die Spulenanschlußstifte 56 treten in einem vorgegebenen Raster zur Anschlußseite des Relais aus. In üblicher Weise sind auch Abstandswarzen 57 an der Unterseite des Spulenkörpers angeformt.

Die Montage erfolgt ähnlich wie beim vorher beschriebenen Relais in der Weise, daß die Kontaktzunge mit den Flußführungsblechen in einer Vorrichtung vorjustiert und dann in den Spulenkörper eingeschoben wird.

## Patentansprüche

1. Polarisiertes elektromagnetisches Relais mit einem als Grundkörper dienenden einteiligen Spulenkörper (1; 31), mit einer im Inneren des Spulenkörpers etwa axial angeordneten, ferromagnetischen Kontaktzunge (3; 33), welche mit einem Ende (3a; 33a) an einem parallel zur Spulenachse in beiderseitigen Nuten (7,8; 37, 37', 38, 38') des Spulenkörpers (1; 31) eingesteckten, sich mit mindestens einem langgestreckten Abschnitt (6; 36, 36') im wesentlichen durch die gesamte Wicklungslänge erstreckenden, ferromagnetischen Träger (5; 35) befestigt ist und mit ihrem entgegengesetzten Ende (3b; 33b) zwischen zwei abgewinkelten, durch Steckbefestigung in dem Spulenflansch (1a; 31a) gehaltenen Polblechen (10, 11) eines Dauermagneten (15) bewegbar ist, wobei beide Polbleche (10, 11) parallel zur Kontaktzunge (3; 33) verlaufende kontaktgebundene Abschnitte (10b, 11b) aufweisen, dadurch gekennzeichnet,
daß die Nuten (7, 8; 37, 37', 38, 38') im Inneren des Spulenkörpers (1; 31) über dessen gesamte Länge bis zu den Polblechen (10, 11) verlaufen, daß die Unterseiten der Nuten (7, 8; 37, 37', 38, 38') in den die Polbleche (10, 11) tragenden Spulenflansch (1a; 31a) verlängert sind und damit durchgehende beiderseitige Auflageflächen (27) sowohl für den Träger (5, 6; 35, 36) als auch für einen mit ihm fluchtenden kontaktgebenden Abschnitt (10b) des einen Polbleches (10) bilden, während das zweite Polblech (11) mit seinem kontaktgebenden Abschnitt auf einer in dem gleichen Spulenflansch (1a) angeformten Auflageschulter (26) aufliegt, und
daß der Träger (5, 6; 35, 36, 36') sich durchgehend, d. h., mit vollem Querschnitt, über die gesamte Breite zwischen den beiden Nuten (7, 8; 37, 37', 38, 38') erstreckt.

2. Relais nach Anspruch 1, dadurch gekennzeichnet, daß der Träger (35) zwei langgestreckte, in prallelen Ebenen angeordnete und die Kontaktzunge (33) zwischen sich einschließende Abschnitte (36, 36') aufweist, von denen jeder in Nuten (37, 37', 38, 38') eingesteckt ist und jeweils mit einem der Polbleche (10, 11) fluchtet.

3. Relais nach Anspruch 2, dadurch gekennzeichnet, daß der Träger (5, 6) mittels einer in dem Mittelbereich seines langgestreckten Abschnitts (6) ausgebildeten, am Spulenkörper (1) anliegenden Warze (6b) gegen die gemeinsamen Auflageflächen (27) von Träger (5, 6) und Polblech (10) gepreßt wird.

4. Relais nach einem der Ansprüche 1 bis 3, dadurch gekennzeichnet, daß der die Polbleche (10, 11) aufnehmende Spulenflansch (1a) stirnseitig geschlossen ist und eine in Radialrichtung offene Kammer (12) bildet, welche Führungsnuten (13, 14) für die beiden Polbleche (10, 11) und nach unten zur Anschlußseite des Relais Durchbrüche (16, 17) für die an den Polblechen angeformten Anschlußstifte (10c, 11c) aufweist sowie an ihrer Oberseite einen umlaufenden, mit einem ebenen Deckel (19) abschließbaren Rand (20) besitzt.

5. Relais nach Anspruch 4, dadurch gekennzeichnet, daß die langgestreckten Abschnitte (6) des Trägers (5) sowie die Kontaktflächen der Kontaktzunge (3) und der Polbleche (10, 11) jeweils parallel zur Anschlußebene des Relais liegen.

6. Relais nach Anspruch 4, dadurch gekennzeichnet, daß die langgestreckten Abschnitte (36, 36') des Trägers (35) und die Polflächen der Kontaktzunge (35) sowie der Polbleche senkrecht zur Anschlußebene des Relais angeordnet sind.

7. Relais nach einem der Ansprüche 1 bis 6, dadurch gekennzeichnet, daß der Träger (5, 35) an seinem einen Anschlußstift (22, 52) tragenden Ende ein großflächig auf der Stirnseite des Spulenkörpers aufliegendes, parallel zur Stirnwand einer ferromagnetischen Kappe (23, 53) angeordnetes Flußübergangsstück (21, 51, 51') bildet.

## Claims

1. A polarised electromagnetic relay comprising a one-piece coil body (1; 31) which serves as a basic body, a ferromagnetic contact tongue (3; 33) which is arranged approximately axially within the coil body and is secured at one end (3a; 33a) to a ferromagnetic carrier (5; 35) which is inserted parallel to the coil axis into grooves (7, 8; 37, 37', 38, 38') on both sides of the coil body (1; 31) and at least one elongate section (6; 36, 36') of which extends basically through the entire length of the winding, and which can be moved at its opposite end (3b; 33b) between two angled pole plates (10, 11), attached by a plug connection to the coil flange (1a; 31a), of a permanent magnet (15), the two pole plates (10, 11) having contact-making sections (10b, 11b) which are parallel to the contact tongue (3; 33), characterized in that the grooves (7, 8; 37, 37', 38, 38') in the interior of the coil body (1; 31) extend over the entire length thereof to the pole plates (10, 11); that the bottoms of the grooves (7, 8; 37, 37', 38, 38') are extended into the coil flange (1a; 31a) which carries the pole plates (10, 11) and thus form continuous bearing surfaces (27) on both sides for both the carrier (5, 6; 35, 36) and for a contact-making section (10b) of the first pole plate (10) in alignment with the carrier, whilst the contact-making section of the second pole plate (11) rests on a bearing shoulder (26) which is moulded to the same coil flange (1a); and that the carrier (5, 6; 35, 36, 36') extends continuously, i.e. over its full cross-section, across the entire width between the two grooves (7, 8; 37, 37', 38, 38').

2. A relay as claimed in claim 1, characterized in that the carrier (35) has two elongate sections (36, 36') which are arranged in parallel planes, which enclose the contact tongue (33), and each of which is inserted into grooves (37, 37', 38, 38') and is in alignment with one of the pole plates (10,11).

3. A relay as claimed in claim 2, characterized in that the carrier (5, 6) is pressed by means of a stud (6b) which is formed in the central region of its elongate section (6) and which contacts the coil body (1 against the common bearing surfaces (27) of the carrier (5, 6) and the pole plate (10).

4. A relay as claimed in one of claims 1 to 3, characterized in that the coil flange (1a) which accommodates the pole plates (10, 11) is closed at its end and forms a chamber (12) which is open in the radial direction and which has guide grooves (13, 14) for the two pole plates (10, 11) and in the downwards direction of the terminal side of the relay has openings (16, 17) for the terminal pins (10c, 11c) which are formed at the pole plates, and on its upper side has a continuous edge (20) which can be closed by a flat cover (19).

5. A relay as claimed in claim 4, characterized in that the elongate sections (6) of the carrier (5) and the contact surfaces of the contact tongue (3) and of the pole plates (10, 11) are each parallel to the terminal plane of the relay.

6. A relay as claimed in claim 4, characterized in that the elongate sections (36, 36') of the carrier (35) and the pole faces of the contact tongue (35) and of the pole plates are arranged at right angles to the terminal plane of the relay.

7. A relay as claimed in one of claims 1 to 6, characterized in that, at its end which carries a terminal pin (22, 52), the carrier (5, 35) forms a flux transition component (21, 51, 51'), the major surface of which rests on the end of the coil body, and which is arranged parallel to the end wall of a ferromagnetic cap (23, 53).

## Revendications

1. Relais électromagnétique polarisé, comprenant un mandrin de bobine (1; 31) en une pièce servant de corps de base, une lame de contact ferromagnétique (3; 33) disposée à peu près axialement à l'intérieur du mandrin de bobine, qui est fixée par une extrémité (3a; 33a) à un support ferromagnétique (5; 35) enfiché parallèlement à l'axe de la bobine dans des rainures bilatérales (7, 8; 37, 37', 38, 38') du mandrin de bobine et s'étendant par au moins une partie allongée (6; 36, 36') essentiellement à travers toute la longueur d'enroulement, et dont l'extrémité opposée (3b; 33b) est mobile entre deux tôles polaires (10, 11) coudées, fixées par enfi- chage dans le flasque de bobine (1a; 31a), d'un aimant permanent (15), les deux tôles polaires (10, 11) présentant des parties de contact (10b, 11b) s'étendant parallèlement à la lame de contact (3; 33),
caractérisé en ce que les rainures (7, 8; 37, 37', 38, 38') à l'intérieur du mandrin de bobine (1; 31) s'étendent sur toute la longueur de celui-ci, jusqu'aux tôles polaires (10,11 ),
que les flancs inférieurs des rainures (7, 8; 37, 37', 38, 38') sont prolongés dans le flasque de bobine (1a; 31a) portant les tôles polaires (10, 11) et forment ainsi des surfaces d'appui (27) bilatérales continues à la fois pour le support (5, 6; 35, 36) et pour une partie formant contact (10b), alignée avec lui, de l'une (10) des tôles polaires, tandis que la deuxième tôle polaire (11) repose par sa partie formant contact sur un épaulement d'appui (26) formé dans le même flasque de bobine (1a)
et que le support (5, 6; 35, 36, 36') s'étend de façon continue, c'est-à-dire par sa section transversale complète,sut toute la largeur entre les deux rainures (7, 3; 37, 37'; 38, 38').

2. Relais selon la revendication 1, caractérisé en ce que le support (35) possède deux parties allongées (36,36') disposées dans des plans parallèles et renfermant entre elles la lame de contact (33), dont chacune est enfichée dans des rainures (37, 37', 38, 38') et est alignée avec l'une des tôles polaires (10, 11).

3. Relais selon la revendication 2, caractérisé en ce que le support (5, 6) est pressé contre les surfaces d'appui communes (27) du support (5, 6) et de la tôle polaire (10) par un bouton (6b) formé dans la région médiane de sa partie allongée (6) et appliqué contre le mandrin de bobine (1 ).

4. Relais selon une des revendications 1 à 3, caractérisé en ce que le flasque de bobine (1a) dans lequel sont logées les tôles polaires (10,11) est fermé du côté frontal et forme une chambre (12) ouverte en direction radiale, qui présente des rainures de guidage (13, 14) pour les deux tôles polaires (10, 11) et, vers le bas, du côté raccordement du relais, des percées (16, 17) pour les broches de sortie (10c, 11c) formées sur les tôles polaires, ainsi que, à son côté supérieur, un bord périphérique (20) pouvant être fermé par un couvercle plat (19).

5. Relais selon la revendication 4, caractérisé en ce que les parties allongées (6) du support (5) et les surfaces de contact de la lame de contact (3) et des tôles polaires (10, 11) sont disposées parallèlement au plan de raccordement du relais.

6. Relais selon la revendication 4, caractérisé en ce que les parties allongées (36, 36') du support (35) et les faces polaires de la lame de contact (35) et des tôles polaires sont disposées perpendiculairement au plan de raccordement du relais.

7. Relais selon une des revendications 1 à 6, caractérisé en ce que le support (5, 35) forme, à son extrémité portant une broche de sortie (22, 52), une pièce de passage de flux (21, 51, 51') s'appliquant par une grande surface sur le côté frontal du mandrin de bobine et orientée parallé- lement à la paroi frontale d'un capot ferromagnétique (23,53).
